# FASCICULE DE BREVET EUROPEEN

(11) **EP 0 292 070 B1**
(45) Date de publication et mention de la délivrance du brevet: **05.08.1992**
(21) Numéro de dépôt: 88200988.9
(22) Date de dépôt: 18.05.1988
(51) Int. Cl.: G05F 3/26

(54) **Miroir de courant à tension de sortie élevée**
Stromspiegel mit hoher Ausgangsspannung
Current mirror with a high output voltage

(30) Priorité: 22.05.1987 FR 8707218
(43) Date de publication de la demande: 23.11.1988
(73) Titulaire: PHILIPS COMPOSANTS, 92130 Issy les Moulineaux (FR); Philips Electronics N.V., 5621 BA Eindhoven (NL)
(72) Inventeur: Raguet, Philippe, F-75007 Paris (FR); Coupe, Jean-Denis, F-75007 Paris (FR); Ryat, Marc, F-75007 Paris (FR); Bardyn, Jean-Paul, F-75007 Paris (FR)
(74) Mandataire: Charpail, François

(56) Documents cités:
- EP-A- 0 155 720
- WO-A-82/00550

## Description

La présente invention a pour objet un miroir de courant comportant une première branche pour recevoir un courant d'entrée à recopier et comportant en série une première et une deuxième diode dans le sens direct et le trajet de courant principal d'un premier transistor dont l'émetteur est connecté à un pôle de mode commun, la deuxième diode éyant une première électrode pour recevoir le courant d'entrée à recopier et une deuxième branche pour délivrer un courant de sortie recopiant ledit courant d'entrée et comportant en série le trajet de courant principal d'un deuxième transistor et une troisième diode dans le sens direct, ayant une première électrode connectée à la base du premier transistor et à l'émetteur du deuxième transistor, et une deuxième électrode connectée au pôle de mode commun, et comportant également un quatrième transistor dont la base est connectée à la première électrode de la deuxième diode, dont le collecteur est connecté audit pôle de tension d'alimentation, et dont l'émetteur est connecté à la base du deuxième transistor.

Un tel miroir de courant, est connu de la demande de brevet européen EP-A-0,155,720. La tension de sortie que peut produire un tel miroir de courant est limitée, car la recopie du courant d'entrée n'est précise que tant que le deuxième transistor n'est pas en mode d'avalanche.

L'invention propose un miroir de courant dans lequel le courant de sortie recopie avec une bonne précision le courant d'entrée pour des tensions de sortie nettement plus élevées.

Dans ce but, un miroir de courant selon l'invention est caractérisé en ce que la deuxième branche comporte le trajet de courant principal d'un troisième transistor dont l'émetteur est connecté au collecteur du deuxième transistor et dont le collecteur délivre le courant de sortie, ainsi qu'une diode de préférence Zener connectée en inverse entre la base du troisième transistor et l'émetteur du deuxième transistor, et en ce qu il comporte une quatrième diode dans le sens direct dont une première électrode est connectée à un pôle de tension d'alimentation et une deuxième électrode à la base du troisième transistor.

L'invention sera mieux comprise à la lecture de la description qui va suive, donnée à titre d'exemple non limitatif, en liaison avec les dessins qui représentent :
- la figure 1 un miroir de courant du type WILSON de l'art antérieur.
- la figure 2 un miroir de courant selon l'invention.

Selon la figure 1, un miroir de courant de type WILSON comporte une branche d'entrée recevant un courant d'entrée I_{E} et comportant le trajet de courant principal d'un transistor T₁, et une branche de sortie traversée par un courant de sortie Iₛ et comportant le trajet de courant principal d'un transistor T₂. La première branche comporte en outre, en série avec le trajet de courant principal du transistor T₁, et en direct, une diode D₁, représentée ici sous la forme d'un transistor npn dont la base et le collecteur sont court-circuités et connectés à la base du transistor T₂, et dont l'émetteur est connecté au collecteur du transistor T₁ dont l'émetteur est connecté au pôle de mode commun.

La deuxième branche comporte en outre, en série avec le trajet de courant principal du transistor T₂, et en direct, une diode D₂, représentée ici sous la forme d'un transistor npn dont la base et le collecteur sont court-circuités et connectés à la base du transistor T₁ et à l'émetteur du transistor T₂, et dont l'émetteur est connecté au pôle de mode commun. Soient I_{b1} et I_{b2} les courants de base respectivement des transistors T₁ et T₂.

Le courant arrivant au collecteur de T₁ a pour valeur I_{E}-I_{b2} et donc le courant circulant dans l'émetteur de T₁ a pour valeur ${\text{I}}_{\text{E}} {\text{-I}}_{\text{b2}} {\text{+I}}_{\text{b1}} \text{.}$ Ce dernier courant, du fait de l'interconnection entre la base du transistor T₁ et l'anode de la diode D₂, est le même que celui qui traverse la diode D₂ si on suppose que cette diode est réalisée à partir d'un transistor de mêmes dimensions que le transistor T₁.

Le courant qui traverse l'émetteur du transistor T₂ a donc pour valeur ${\text{I}}_{\text{E}} {\text{-I}}_{\text{b2}} {\text{+ 2 I}}_{\text{b1}}$ d'où :

${\text{I}}_{\text{s}} {\text{= I}}_{\text{E}} {\text{+ 2(I}}_{\text{b1}} {\text{- I}}_{\text{b2}} {\text{) ≃ I}}_{\text{E}}$

Par contre, la tension de sortie maximale qui peut être obtenue au collecteur du transistor T₂ est limitée par la structure de la branche de sortie à une valeur de l'ordre de B_{VCEO} + V_{BE}, car lorsque la tension collecteur-émetteur de T₂ atteint la valeur B_{VCEO}, le fonctionnement n'est plus linéaire (régime d'avalanche), et Is ne recopie plus I_{E} que de manière approximative.

Or, il est en général souhaité que la précision de recopie soit de l'ordre de quelques %, ce qui implique de reconsidérer le montage si l'on veut obtenir des tensions de sorties supérieures à B_{VCEO}.

L'idée de base de l'invention consiste à permettre un fonctionnement en régime de B_{VCB} par mise en conduction d'une diode induisant un courant de base négatif dans un transistor de la deuxième branche.

La figure 2 montre comment une telle fonction peut être réalisée avec des transistors npn.

La première branche comporte en série et successivement, un transistor D₃ monté en diode par mise en court-circuit de sa base et de son collecteur qui reçoit le courant d'entrée I_{E}, un transistor D₁ monté en diode par mise en court-circuit de sa base et de son collecteur qui sont connectés à l'émetteur de D₃, est un transistor T₁ dont le collecteur est connecté à l'émetteur de D₁, et dont l'émetteur est connecté à la masse.

La deuxième branche comporte en série et successivement, un transistor T₃ dont le collecteur fournit le courant de sortie Is recopiant le courant d'entrée I_{E}, et dont l'émetteur est connecté (point A) au collecteur d'un transistor T₂ dont l'émetteur est connecté à la base et au collecteur interconnectés d'un transistor D₂ monté en diode et dont l'émetteur est connecté à la masse. La base et le collecteur de D₂ sont également connectés à la base du transistor T₁.

La deuxième branche comporte également au moins une diode en inverse, par exemple une diode Zener, connectée entre la base du transistor T₃ et l'émetteur du transistor T₂. La base du transistor T₂ est connectée à l'émetteur d'un transistor T₄ dont le collecteur est connecté à une source de tension U et la base, au collecteur et à la base interconnectés de D₃. Un transistor D₄ monté en diode par mise en court-circuit de sa base et de son collecteur, connectés à la source de tension d'alimentation U, a son émetteur connecté à la base du transistor T₃.

Soit U la valeur de la tension d'alimentation, et V_{BE} la valeur de la tension émetteur-base d'un transistor (environ 0,7V). Soit Vs la tension de sortie prise sur le collecteur du transistor T₃.
On distingue trois zones de fonctionnement.

### 1) Vs < U - 2V_{BE} + B_{VCEO}(T₃)

^{B}VCEO (T₃) désigne la tension d'avalanche du transistor T₃.
La tension V_{A} au point A est constante et vaut :

${\text{V}}_{\text{A}} {\text{= U - 2V}}_{\text{BE}}$

car la tension collecteur-émetteur VCE (T₃) est inférieure à ^{B}VCEO(T₃).

La tension aux bornes de la diode Z vaut également U-2V_{BE}.

Si la tension Zener V_{Z} de la diode Z est supérieure à U-2V_{BE}, la diode Z est bloquée et le miroir de courant fonctionne de manière classique.

On a alors Is = I_{E} en négligeant le courant de base du transistor T₄ qui est très voisin de
β désignant le gain en courant d'un transistor.

### 2) Vs>U - 2V_{BE} + B_{VCEO}(T₃) et Vs<V_{Z}+ BV_{CEO}(T₃)+ V_{BE}.

Dans ce cas, on a :

${\text{V}}_{\text{CE}} {\text{(T₃) = B}}_{\text{VCEO}} \text{(T₃).}$

Le courant de base de T₃, I_{b}(T₃) s'annule et la tension V_{A} suit Vs :

${\text{VA = Vs - B}}_{\text{VCEO}} \text{(T₃).}$

La tension aux bornes de la diode Z est voisine de Vs - ${\text{B}}_{\text{VCEO}} {\text{(T₃) - V}}_{\text{BE}}$ et reste donc inférieure à V_{Z}, ce qui implique que la diode Z reste bloquée
On a : ${\text{Is = I}}_{\text{E}} {\text{+ I}}_{\text{B}} {\text{car I}}_{\text{B}} \text{(T₃) = 0}$

### 3) Vs>V_{Z} + B_{VCEO} (T₃) + V_{BE}

La diode Z se met à conduire. Un courant I_{B}(T₃)<0 peut s'établir et le transistor T₃ commence à travailler dans la zone de B_{VCB}
Plus la tension de sortie Vs augmente, plus le courant Is remonte la jonction collecteur-base du transistor T₃ à travers la diode Z.
Le courant de sortie Is tend vers I_{E} + 2I_{B}.
La valeur maximale de Vs est soit ${\text{B}}_{\text{VCBO}} {\text{(T₃) + V}}_{\text{Z}} {\text{+ V}}_{\text{BE}} \text{,}$
soit la tension de claquage collecteur-substrat du transistor T₃ si cette dernière est plus faible.

On notera également que Vz doit être tel que le BV_{CEO} du transistor T₂ ne soit pas atteint.

### Exemple: B_{VCEO} = 27V B_{VCBO} = 67V B_{VCS} = 72V V_{Z} = 7,2V U = 3V I_{E} = 100µA

Les mesures ont été effectiées avec des résistances de 1kΩ dans les émetteurs de T₁ et D₂.

L'invention ne se limite pas aux modes de réalisation décrits et représentés. Ainsi, la diode Zener mentionnée peut être remplacée par une diode en inverse, ou par plusieurs diodes en série et en inverse. Dans cette éventualité, il en résultera simplement que les modes de fonctionnement décrits seront séparés de manière moins nette.

## Revendications

1. Miroir de courant comportant une première branche pour recevoir un courant d'entrée (I_{E}) à recopier et comportant en série une première et une deuxième diode (D₁,D₃) dans le sens direct et le trajet de courant principal d'un premier transistor (T₁) dont l'émetteur est connecté à un pôle de mode commun, la deuxième diode (D₃) ayant une première électrode pour recevoir le courant d'entrée (I_{E}) à recopier et une deuxième branche pour délivrer un courant de sortie (I_{S}) recopiant ledit courant d'entrée (I_{E}) et comportant en série le trajet de courant principal d'un deuxième transistor (T₂) et une troisième diode (D₂) dans le sens direct, ayant une première électrode connectée à la base du premier transistor (T₁) et à l'émetteur du deuxième transistor (T₂) et une deuxième électrode connectée au pôle de mode commun et comportant également un quatrième transistor (T₄) dont la base est connectée à la première électrode de la deuxième diode (D₃) dont le collecteur est connecté à un pôle de tension d'alimentation, et dont l'émetteur est connecté à la base du deuxième transistor (T₂), caractérisé en ce que la deuxième branche comporte le trajet de courant principal d'un troisième transistor (T₃) dont l'émetteur est connecté au collecteur du deuxième transistor (T₂) et dont le collecteur délivre le courant de sortie (Is), ainsi qu'une diode (Z) connectée en inverse entre la base du troisième transistor (T₃) et l'émetteur du deuxième transistor (T₂), en ce qu'il comporte une quatrième diode (D₄) dans le sens direct dont une première électrode est connectée audit pole de tension d'alimentation et une deuxième électrode à la base du troisième transistor (T₃)

2. Miroir de courant selon la revendication 1 caractérisé en ce que la diode (Z) est une diode Zener.

## Claims

1. A current mirror which comprises a first branch for receiving an input current (I_{E}) to be reproduced and comprising the series arrangement of a first and a second diode (D₁,D₃) poled in the forward direction and the main current path of a first transistor (T₁) whose emitter is connected to common-mode terminal, the second diode (D₃) having a first electrode for receiving the input current (I_{E}) to be reproduced, and a second branch for supplying an output current (I_{S}) which is a replica of said input current (I_{E}) and comprising the series arrangement of the main current path of a second transistor (T₂) and a third diode (D₂) which is poled in the forward direction and which has a first electrode connected to the base of the first transistor (T₁) and to the emitter of the second transistor (T₂) and which has a second electrode connected to the common-mode terminal, and also comprising a fourth transistor (T₄) whose base is connected to the first electrode of the second diode (D₃), whose collector is connected to a power-supply terminal, and whose emitter is connected to the base of the second transistor (T₂), characterised in that the second branch comprises the main current path of a third transistor (T₃) whose emitter is connected to the collector of the second transistor (T₂) and whose collector supplies the output current (Is), and a diode (Z) poled in the reverse direction between the base of the third transistor (T₃) and the emitter of the second transistor (T₂), in that it comprises a fourth diode (D₄), poled in the forward direction and having a first electrode connected to said power-supply terminal and having a second electrode connected to the base of the third transistor (T₃).

2. A current mirror as claimed in Claim 1, characterised in that the diode (Z) is a Zener diode.

## Patentansprüche

1. Stromspiegel mit einem ersten Abzweig zum Empfangen eines zu kopierenden Eingangsstroms (IE), mit einer Reihenschaltung aus einer ersten und einer zweiten Diode (D1, D3) in Durchlaßrichtung und der Hauptstromstrecke eines ersten Transistors (T1), dessen Emitter mit einem gemeinsamen Anschluß verbunden ist, wobei die zweite Diode (D3) eine erste Elektrode zum Empfangen des zu kopierenden Eingangsstroms enthalt, mit einem zweiten Abzweig zum Ausgeben eines Ausgangsstroms (IS) zum Kopieren des Eingangsstroms (IE), mit einer Reihenschaltung der Hauptstromstrecke eines zweiten Transistors (T2) und einer dritten Diode (D2) in Durchlaßrichtung, die eine erste Elektrode in Verbindung mit der Basis des ersten Transistors (T1) und mit dem Emitter des zweiten Transistors (T2) sowie eine zweite Elektrode in Verbindung mit dem gemeinsamen Anschluß enthält, und ebenfalls mit einem vierten Transistor (T4), dessen Basis mit der ersten Elektrode der zweiten Diode (D3), dessen Kollektor mit einem Speisespannungsanschluß und dessen Emitter mit der Basis des zweiten Transistors (T2) verbunden sind, dadurch gekennzeichnet, daß der zweite Abzweig die Hauptstromstrecke eines dritten Transistors (T3), dessen Emitter mit dem Kollektor des zweiten Transistors (T2) verbunden ist und dessen Kollektor den Ausgangsstrom (Is) liefert, sowie eine Diode (Z) in invertierter Verbindung zwischen der Basis des dritten Transistors (T3) und dem Emitter des zweiten Transistors (T2) umfaßt, daß eine vierte Diode (D4) in Durchlaßrichtung aufgenommen ist, von der eine erste Elektrode mit dem Speisespannungsanschluß und eine zweite Elektrode mit der Basis des dritten Transistors (T3) verbunden sind.

2. Stromspiegel nach Anspruch 1, dadurch gekennzeichnet, daß die Diode (Z) eine Zener-Diode ist.
